# EUROPÄISCHE PATENTSCHRIFT

(11) **EP 4 656 833 B1**
(45) Veröffentlichungstag und Bekanntmachung des Hinweises auf die Patenterteilung: **20.05.2026**
(21) Anmeldenummer: 24179097.1
(22) Anmeldetag: 30.05.2024
(51) Int. Cl.: E06B 9/08, E06B 9/13

(54) **SCHNELLLAUFTOR**
QUICK-RUNNING DOOR
PORTE À MOUVEMENT RAPIDE

(43) Veröffentlichungstag der Anmeldung: 03.12.2025
(73) Patentinhaber: Frinova GmbH, 23689 Pansdorf (DE)
(72) Erfinder: Röger, John, 23689 Pansdorf (DE)
(74) Vertreter: Patentanwälte Hemmer Lindfeld Frese Partnerschaft mbB

(56) Entgegenhaltungen:
- EP-B1- 0 816 624
- DE-A1- 102010 020 693
- DE-U1- 29 917 403

## Beschreibung

Die Erfindung betrifft ein Schnelllauftor.

Schnelllauftore werden beispielsweise zum Verschließen von Kühlräumen eingesetzt und weisen ein aufwickelbares flexibles Torblatt auf. Beim Verschließen von Kühlräumen besteht dabei das Problem, dass das Torblatt im geschlossenen Zustand am Boden festfrieren kann, sodass es anschließend nicht mehr geöffnet werden kann oder aber die Gefahr besteht, dass es beim Öffnen beschädigt wird. DE 10 2010 020 693 A1 offenbart ein aufwickelbares Torblatt. Dieses aufwickelbare Torblatt weist zwei Außenbahnen auf, welche an ihrem unteren Ende mit einem gemeinsamen unteren Abschlussteil verbunden sind. Am oberen Ende ist jede der Außenbahnen auf eine eigenen Aufwickelwelle aufwickelbar. Zwischen den beiden Außenbahnen sind im Inneren voneinander getrennt und beabstandet zueinander angeordnet Isolierbahnen angeordnet, wobei jeweils eine Isolierbahn mit einer der Außenbahnen zusammen aufwickelbar ist. Zwischen einer Isolierbahn und der angrenzenden Außenbahn ist darüber hinaus als separate und getrennte Bahn eine ebenfalls mit aufwickelbare Flächenheizung angeordnet. Diese Flächenheizung endet mit ihrem unteren Ende oberhalb des unteren Abschlussteils und dient dazu, eine Eisbildung an der Außenseite der Außenbahn zu verhindern. EP 0 816 624 B1 offenbart ein Schnelllauftor für Tiefkühlhäuser mit einem aufwickelbaren flexiblen Torblatt. Dieses Schnelllauftor ist mittels erwärmter Luft, welche in das Innere des Torblattes geleitet wird, erwärmbar. Auch bei diesem Stand der Technik verbleibt das Problem, dass das Torblatt am Boden festfrieren kann.

Es ist Aufgabe der Erfindung, ein Schnelllauftor in einfacher und zuverlässiger Weise gegen Festfrieren am Boden zu schützen.

Diese Aufgabe wird durch ein Schnelllauftor mit den in Anspruch 1 angegebenen Merkmalen gelöst. Bevorzugte Ausführungsformen ergeben sich aus den Unteransprüchen, der nachfolgenden Beschreibung sowie den beigefügten Figuren.

Das erfindungsgemäße Schnelllauftor weist ein flexibles Torblatt auf, welches auf einer drehbaren Welle angeordnet bzw. an einer drehbaren Welle befestigt ist. Durch Drehen der Welle kann das Torblatt auf- und abgewickelt werden. Im abgewickelten Zustand liegt das Torblatt mit einem Auflagebereich am Boden an. In diesem Zustand kann das Torblatt eine Toröffnung verschließen. Wenn das Torblatt auf der Welle aufgewickelt ist, ist der Auflagebereich des Torblattes vom Boden beabstandet und eine Toröffnung wird freigegeben. Erfindungsgemäß ist vorgesehen, dass das Torblatt in dem Auflagebereich eine Heizeinrichtung aufweist. D.h., erfindungsgemäß wird ein Festfrieren durch Beheizen des Torblattes verhindert. Dies hat große Vorteile, da die gesamte erforderliche Tortechnik einschließlich der Heizeinrichtung in das Torblatt und dessen Antrieb integriert werden kann. Darüber hinaus kann die Heizeinrichtung leicht an die Steuerung des Schnelllauftores angebunden werden, beispielsweise um die Heizeinrichtung ein- und ausschalten und überwachen zu können. Dabei können vorteilhaft alle erforderlichen elektrischen Anschlüsse in das Torblatt und dessen Wickel-Antrieb integriert werden. So kann ein Schnelllauftor als Baueinheit mit Vorrichtung zum Auf- und Abwickeln und integrierte Heizeinrichtung bereitgestellt werden, welches an oder in einer Toröffnung montiert werden kann.

Die Heizeinrichtung ist eine elektrische Heizeinrichtung. Eine solche Heizeinrichtung kann flexibel ausgebildet werden und unkompliziert in ein flexibles, aufwickelbares Torblatt integriert werden. Auch können elektrische Anschlussleitungen problemlos so ausgebildet werden, dass sie mit aufgewickelt werden können.

Besonders bevorzugt ist die Heizeinrichtung eine flexible elektrische Heizmatte. Derartige flexible elektrischen Heizmatten sind bekannt und am Markt verfügbar. Sie bestehen aus Heizdrähten, welche in ein Trägergewebe eingebettet oder an einem Trägergewebe oder einen anderweitig ausgebildeten flexiblen Trägermaterial befestigt sein können. Aufgrund ihres elektrischen Widerstandes erwärmen sich derartige Heizdrähte, wenn ein elektrischer Strom durch sie fließt. Solche Heizdrähte könnten auch als Beschichtung auf ein flexibles Trägermaterial ausgebracht sein. Grundsätzlich kann eine solche elektrische Heizmatte in beliebiger Weise ausgebildet sein. Besonders bevorzugt ist sie derart flexibel, dass sie gemeinsam mit dem Torblatt aufgewickelt werden kann.

Gemäß der Erfindung ist die Heizeinrichtung, d.h. eine elektrische Heizeinrichtung, oder Heizmatte im Inneren des Torblattes angeordnet. Auf diese Weise wird die Heizeinrichtung durch das umgebende Torblattmaterial vor Beschädigungen geschützt, sodass ein dauerhaft zuverlässiger Betrieb der Heizeinrichtung sichergestellt werden kann.

Das Torblatt weist zumindest zwei miteinander verbundene Materiallagen auf. Die Materiallagen können beispielsweise miteinander vernäht und/oder miteinander verklebt sein. Dabei ist zwischen den beiden Materiallagen, die zumindest eine Heizeinrichtung, bevorzugt in Form einer Heizmatte eingebettet. Die Heizmatte kann mit eingenäht und/oder zwischen den beiden Materiallagen verklebt sein. Die Heizeinrichtung kann somit das Torblatt von innen heraus erwärmen, sodass es an der Außenseite im Bereich des Auflagebereiches eine Temperatur oberhalb des Gefrierpunktes sicherstellt, wodurch ein Festfrieren des Torblattes am Boden verhindert werden kann. In einer besonders bevorzugten Ausgestaltung kann das Torblatt zumindest eine aus Filz bestehende Materiallage und weiter bevorzugt zwei aus Filz bestehende Materiallagen aufweisen. Bei dem Filz kann es sich besonders bevorzugt um Wollfilz handelt. Filz weist eine gute Isolationswirkung auf und lässt sich aufgrund seiner Flexibilität problemlos auf der Welle zum Öffnen des Schnelllauftores aufwickeln.

Besonders bevorzugt weist das Torblatt zwei aus Filz bestehende Materiallagen auf, zwischen den die zumindest eine Heizeinrichtung angeordnet ist. So kann beispielsweise eine elektrische Heizmatte sich flächig zwischen den beiden Filzlagen erstrecken und mit diesen beispielsweise durch Vernähen und/oder Verkleben verbunden sein.

Zumindest ein elektrischer Anschluss der zumindest einen Heizeinrichtung, welche an oder in dem Torblatt angeordnet ist, ist bis zum oberen Ende des Torblattes geführt. Bevorzugt sind alle erforderlichen elektrischen Anschlüsse bis zu einem oberen Ende des Torblattes geführt, sodass die elektrischen Anschlüsse dort mit einer elektrischen Versorgungseinrichtung und/oder Steuereinrichtung fest verbunden werden können. Es sind somit keine elektrischen Kontakte im Auflagebereich oder einem Rahmen des Schnelllauftores erforderlich. So kann ein dauerhaft zuverlässiger elektrischer Anschluss geschaffen werden.

In einer weiteren möglichen Ausgestaltung der Erfindung ist die zumindest eine Heizeinrichtung als eine elektrische Heizmatte ausgebildet, die sich von dem Auflagebereich bis zu einem oberen Ende des Torblattes erstreckt, wobei ein elektrischer Anschluss der Heizmatte vorzugsweise an dem oberen Ende gelegen ist. D.h., bei dieser Ausgestaltung ist nicht nur der Auflagebereich des Torblattes beheizt, sondern das gesamte Torblatt von dem Auflagebereich bis zu seinem oberen Ende. Diese Anordnung der Heizmatte hat den Vorteil, dass die elektrische Heizmatte direkt am oberen Ende des Torblattes angeschlossen werden kann, sodass der elektrische Anschluss nicht im Inneren des Torblattes erfolgen muss. Ferner kann so die Heizeinrichtung länger ausgebildet werden, um auch bei unterschiedlichen Torhöhen stets eine Beheizung des Auflagebereiches sicherzustellen. D.h., auch bei unterschiedlich weit abgewickelten Torblatt zum Verschließen der Toröffnung ist stets sichergestellt, dass der Bereich, welcher bei der jeweiligen Torhöhe den Auflagebereich bildet, von der Heizeinrichtung beheizt ist.

In einer weiteren bevorzugten Ausgestaltung der Erfindung kann das Torblatt als ein Doppeltorblatt ausgebildet sein, welches zwei sich parallel erstreckende und voneinander beabstandete flexible Torblattteile aufweist. Diese sind an ihren unteren Enden in dem Auflagebereich miteinander verbunden. Vorzugsweise sind die beiden Torblattteile in einer bogenförmigen Umlenkung miteinander verbunden, d.h., weisen einen im Querschnitt U-förmigen Verlag auf, wobei der Auflagebereich im Bereich der Scheitellinie gelegen ist. Ein solches Doppeltorblatt weist aufgrund seiner zwei Torblattteile eine bessere Isolationswirkung auf und lässt sich darüber hinaus sehr schnell und einfach aufwickeln.

Die zumindest eine Heizeinrichtung ist bei der Ausgestaltung als Doppeltorblatt bevorzugt zumindest im Bereich der Umlenkung angeordnet, welcher den Auflagebereich bildet. Weiter bevorzugt kann die Heizeinrichtung als elektrische Heizmatte ausgebildet sein, welche sich zumindest über einen ersten der beiden Torblattteile und über die Umlenkung erstreckt. D.h., dieser erste Torblattteil wird vollständig beheizt und auch der Bereich der Umlenkung kann beheizt werden, während der weitere Teil des zweiten Torblattteils bevorzugt ohne Heizeinrichtung ausgebildet ist. Bei einem Kühlraumtor ist der erste Torblattteil weiter bevorzugt derjenige Torblattteil, welcher der Innenseite des Kühlraums zugewandt ist.

Ferner ist bei dem Doppeltor bevorzugt der erste der beiden Torblattteile an seinem oberen Ende festgelegt, während ein zweiter der beiden Torblattteile an seinem oberen Ende mit der drehbaren Welle verbunden ist. Der erste Torblattteil liegt dabei weiter bevorzugt an der Außenseite eines Torrahmens an und wird so beim Aufwickeln von dem Torrahmen weggezogen. Durch die Beheizung des gesamten ersten Torblattteils kann dabei auch ein Festfrieren am Torrahmen auf einfache Weise verhindert werden. Ferner kann der elektrische Anschluss in dem oben festgelegten Torblattteil auf einfache Weise fest ausgebildet werden, da in der Welle somit kein elektrischer Anschluss für die Heizeinrichtung vorgesehen werden muss.

Gemäß einer weiteren bevorzugten Ausgestaltung ist das Torblatt an zumindest einer seiner Oberflächen mit einer dampfdiffusionsdichten Schicht versehen. Dies ist vorzugsweise die einem Kühlraum abgewandte Außenseite des Torblattes. Im Falle eines Doppeltorblattes, wie es vorangehend beschrieben wurde, kann bevorzugt zumindest die gesamte Außenseite, d.h., die voneinander abgewandten Außenseiten der beiden Torblattteile diffusionsdicht beschichtet sein. So wird das Eindringen von Kondenswasser in das Material des Torblattes verhindert.

Nachfolgend wird die Erfindung beispielhaft anhand der beigefügten Figuren beschrieben. In diesen zeigt:
- Figur 1: eine schematische Schnittansicht eines erfindungsgemäßen Schnelllauftores,
- Figur 2: eine schematische Draufsicht auf das Schnelllauftor gemäß Figur 1, und
- Figur 3: eine schematische Schnittansicht eines Torblattteils mit einer eingebetteten Heizeinrichtung.

Das in diesem Ausführungsbeispiel gezeigte Schnelllauftor weist ein Torblatt 2 in Form eines Doppeltorblattes auf. Dieses Doppeltorblatt weist zwei Torblattteile auf, einen ersten Torblattteil 4 und einen zweiten Torblattteil 6, welche in ihrem unteren Ende im Bereich einer Umlenkung 8 miteinander verbunden sind. Das Torblatt 2 ist einstückig ausgebildet, d.h., der erste Torblattteil 4 und der zweite Torblattteil 6 mit der Umlenkung 8 sind als ein durchgängiger flexibler Behang gefertigt. Im Bereich der Umlenkung 8 kann zwischen den Torblatteilen 4 und 6 ein Gewicht, beispielsweise in Form eines Rohres 10 gelegen sein.

Der erste Torblattteil 4 liegt im geschlossenen Zustand mit seinen Seitenbereichen an einem Torrahmen 12 an. Ferner ist der erste Torblattteil 4 mit seinem oberen Ende 14 an dem Torrahmen 12, beispielsweise einem Querträger 16 des Torrahmens fixiert. Der zweite Torblattteil 6 ist an seinem oberen Ende auf einer drehbaren Welle 18 aufgewickelt. Die drehbare Welle 18 ist über einen Antrieb 20, beispielsweise einen Elektromotor, in zwei Richtungen drehbar, sodass das Torblatt 2 ab- und aufgewickelt werden kann. Die Figuren 1 und 2 zeigen den abgewickelten Zustand, in dem das Torblatt 2 die Öffnung zwischen dem Torrahmen 12 verschließt. In diesem Zustand liegt die Umlenkung 8 als Anlage- bzw. Auflagebereich auf dem Boden 22 auf.

In den ersten Torblattteil 4 und den Bereich der Umlenkung 8 ist eine Heizmatte 24 integriert, welche zumindest einen Heizdraht 26 aufweist, welcher sich mäanderförmig über den ersten Torblattteil 4 und die Umlenkung 8 erstreckt. An ihrem oberen Ende erstreckt sich die Heizmatte 24 bis zu dem oberen Ende 14 des ersten Torblattteils 4 und weist dort elektrische Anschlüsse 28 auf, welche mit einer Stromversorgung und/oder einer Steuereinrichtung zum Betrieb der Heizmatte 24 verbunden werden können. D.h., die elektrischen Anschlüsse 28 sind an dem festgelegten oberen Ende 14 des Torblattes 2 gelegen und müssen somit nicht im Bereich der Aufwicklung auf der Welle 18 elektrisch kontaktiert werden. Die Heizmatte 24 ist so flexibel ausgebildet, dass sie im Bereich der Umlenkung 8 umgelenkt werden kann und mit aufgewickelt werden kann.

Durch die Beheizung des ersten Torblattteils 4 und der Umlenkung 8 kann verhindert werden, dass das Torblatt 2 an dem Torrahmen 12 und/oder am Boden 22 festfriert. Eine Bodenheizung im Bereich des Bodens 22 unterhalb des von der Umlenkung 8 gebildeten Auflagebereiches ist nicht erforderlich.

Figur 3 zeigt in einer schematischen Schnittansicht ein Beispiel für den Aufbau des ersten Torblattteils 4. Der erste Torblattteil 4 besteht aus zwei miteinander verbundenen Filzlagen 30 und 32. Diese können beispielsweise miteinander vernäht und/oder miteinander verklebt sein. Zwischen den Filzlagen 30, 32 ist die Heizmatte 24 mit dem Heizdraht 26 bzw. den Heizdrähten 26 eingebettet. Die Heizdrähte 26 sind an einem Trägergewebe bzw. Trägermaterial 34 befestigt, welches flächig zwischen den Filzlagen 30 und 32 liegt und mit diesen verbunden, beispielsweise vernäht oder verklebt ist. An der äußeren Filzlage 30 ist auf der Außenseite eine diffusionsdichte Beschichtung 36 aufgebracht. Die diffusionsdichte Beschichtung 36 erstreckt sich vorzugsweise auch über die Außenseite des zweiten Torblattteils 6. Ferner könnte eine solche Beschichtung auch an der Innenseite, d.h., den einander zugewandten Seiten der beiden Torblattteile 4 und 6 aufgebracht sein.

### Bezugszeichenliste

- 2: Torblatt
- 4: erster Torblattteil
- 6: zweiter Torblattteil
- 8: Umlenkung
- 10: Rohr
- 12: Torrahmen
- 14: oberes Ende
- 16: Querträger
- 18: drehbare Welle
- 20: Antrieb
- 22: Boden
- 24: Heizmatte
- 26: Heizdraht
- 28: elektrische Anschlüsse
- 30, 32: Filzlagen
- 34: Trägermaterial
- 36: diffusionsdichte Beschichtung

## Patentansprüche

1. Schnelllauftor mit einem flexiblen Torblatt (2) und zumindest einer drehbaren Welle, welche derart zum Auf- und Abwickeln des Torblattes (2) ausgebildet ist, dass in einem abgewickelten Zustand das Torblatt (2) mit einem Auflagebereich am Boden (22) anliegt und im aufgewickelten Zustand der Auflagebereich vom Boden (22) beabstandet ist,
**dadurch gekennzeichnet, dass**
das Torblatt (2) zumindest eine in dem Auflagebereich angeordnete elektrische Heizeinrichtung (24) aufweist, und dass das Torblatt (2) zumindest zwei miteinander verbundene Materiallagen (30, 32) aufweist, zwischen denen die zumindest eine Heizeinrichtung (24) eingebettet ist.

2. Schnelllauftor nach Anspruch 1, **dadurch gekennzeichnet, dass** die zumindest eine Heizeinrichtung eine flexible elektrische Heizmatte (24) ist.

3. Schnelllauftor nach Anspruch 1 oder 2, **dadurch gekennzeichnet, dass** das Torblatt (2) zumindest eine aus Filz bestehenden Materiallage und vorzugsweise zwei aus Filz bestehende Materiallagen (30, 32) aufweist.

4. Schnelllauftor nach einem der vorangehenden Ansprüche, **dadurch gekennzeichnet, dass** das Torblatt (2) zwei aus Filz bestehende Materiallagen (30, 32) aufweist, zwischen denen die zumindest eine Heizeinrichtung (24) angeordnet ist.

5. Schnelllauftor nach einem der vorangehenden Ansprüche, **dadurch gekennzeichnet, dass** zumindest ein elektrischer Anschluss (28) der zumindest einen Heizeinrichtung (24) an oder in dem Torblatt (2) bis zu einem oberen Ende (14) des Torblattes (2) geführt ist.

6. Schnelllauftor nach einem der vorangehenden Ansprüche, **dadurch gekennzeichnet, dass** die zumindest eine Heizeinrichtung eine elektrische Heizmatte (24) ist, die sich von dem Auflagebereich bis zu einem oberen Ende (14) des Torblattes (2) erstreckt, wobei ein elektrischer Anschluss (28) der Heizmatte (24) vorzugsweise an dem oberen Ende (14) gelegen ist.

7. Schnelllauftor nach einem der vorangehenden Ansprüche, **dadurch gekennzeichnet, dass** das Torblatt (2) als Doppeltorblatt mit zwei sich parallel erstreckenden und voneinander beabstandeten Torblattteilen (4, 6) ausgebildet ist, welche an ihren unteren Enden in dem Auflagebereich miteinander verbunden sind und vorzugsweise in einer bogenförmigen Umlenkung (8) verbunden sind.

8. Schnelllauftor nach Anspruch 7, **dadurch gekennzeichnet, dass** die zumindest eine Heizeinrichtung (24) zumindest im Bereich der Umlenkung (8) angeordnet ist.

9. Schnelllauftor nach Anspruch 7 oder 8, **dadurch gekennzeichnet, dass** sich die zumindest eine Heizeinrichtung, vorzugsweise in Form einer elektrischen Heizmatte (24), zumindest über einen ersten der beiden Torblattteile (4, 6) und die Umlenkung (8) erstreckt.

10. Schnelllauftor nach einem der Ansprüche 7 bis 9, **dadurch gekennzeichnet, dass** ein erster der beiden Torblattteile (4, 6) an seinem oberen Ende (14) festgelegt ist und ein zweiter der beiden Torblattteile (4, 6) an seinem oberen Ende (14) mit der drehbaren Welle (18) verbunden ist.

11. Schnelllauftor nach Anspruch 10, **dadurch gekennzeichnet, dass** ein elektrischer Anschluss (28) der zumindest einen Heizeinrichtung (24) im Bereich des oberen Endes (14) des ersten Torblattteils (4) gelegen ist.

12. Schnelllauftor nach einem der vorangehenden Ansprüche, **dadurch gekennzeichnet, dass** das Torblatt (2) an zumindest einer Oberfläche mit einer dampfdiffusionsdichten Schicht (36) versehen ist.

## Claims

1. A high-speed door with a flexible door leaf (2) and at least one rotatable shaft, which is designed for winding up and unwinding the door leaf (2) in such a way that, in an unwound state, the door leaf (2) abuts against a support region on the base (22) and, in the wound-up state, the support region is spaced apart from the base (22),
**characterised in that**
the door leaf (2) comprises at least one electric heating device (24) arranged in the support region, and **in that**
the door leaf (2) comprises at least two material layers (30, 32) connected to one another, between which the at least one heating device (24) is embedded.

2. The high-speed door according to claim 1, **characterised in that** the at least one heating device is a flexible electric heating mat (24).

3. The high-speed door according to claim 1 or 2, **characterised in that** the door leaf (2) comprises at least one material layer consisting of felt and preferably two material layers (30, 32) consisting of felt.

4. The high-speed door according to any one of the preceding claims, **characterised in that** the door leaf (2) comprises two material layers (30, 32) consisting of felt, between which the at least one heating device (24) is arranged.

5. The high-speed door according to any one of the preceding claims, **characterised in that** at least one electrical connection (28) of the at least one heating device (24) is passed on or in the door leaf (2) up to an upper end (14) of the door leaf (2).

6. The high-speed door according to any one of the preceding claims, **characterised in that** the at least one heating device is an electric heating mat (24), which extends from the support region to an upper end (14) of the door leaf (2), wherein an electrical connection (28) of the heating mat (24) is preferably located at the upper end (14).

7. The high-speed door according to any one of the preceding claims, **characterised in that** the door leaf (2) is designed as a double door leaf with two door leaf parts (4, 6) extending in parallel and spaced apart from one another, which are connected to one another at their lower ends in the support region and are preferably connected in an arcuate deflection (8).

8. The high-speed door according to claim 7, **characterised in that** the at least one heating device (24) is arranged at least in the region of the deflection (8).

9. The high-speed door according to claim 7 or 8, **characterised in that** the at least one heating device, preferably in the form of an electric heating mat (24), extends at least over a first of the two door leaf parts (4, 6) and the deflection (8).

10. The high-speed door according to any one of claims 7 to 9, **characterised in that** a first of the two door leaf parts (4, 6) is fixed at its upper end (14) and a second of the two door leaf parts (4, 6) is connected at its upper end (14) to the rotatable shaft (18).

11. The high-speed door according to claim 10, **characterised in that** an electrical connection (28) of the at least one heating device (24) is located in the region of the upper end (14) of the first door leaf part (4).

12. The high-speed door according to any one of the preceding claims, **characterised in that** the door leaf (2) is provided with a vapour diffusion-tight layer (36) on at least one surface.

## Revendications

1. Porte rapide, pourvue d'un tablier (2) souple et d'au moins un arbre rotatif, lequel est conçu pour enrouler et dérouler le tablier (2) de telle sorte que lorsqu'il est déroulé, le tablier (2) soit adjacent au sol (22) par une zone d'appui et lorsqu'il est enroulé, la zone d'appui soit écartée du sol (22),
**caractérisée en ce que**
le tablier (2) comporte au moins un système de chauffage (24) électrique, placé dans la zone d'appui et **en ce que**
le tablier (2) comporte au moins deux couches de matière (30, 32) assemblées l'une avec l'autre, entre lesquelles est incorporé l'au moins un système de chauffage (24).

2. Porte rapide selon la revendication 1, **caractérisée en ce que** l'au moins un système de chauffage est une natte chauffante (24) électrique souple.

3. Porte rapide selon la revendication 1 ou 2, **caractérisée en ce que** le tablier (2) comporte au moins une couche de matière constituée de feutre et de préférence deux couches de matières (30, 32) constituées de feutre.

4. Porte rapide selon l'une quelconque des revendications précédentes, **caractérisée en ce que** le tablier (2) comporte deux couches de matière (30, 32) constituée de feutre, entre lesquelles est placé l'au moins un système de chauffage (24).

5. Porte rapide selon l'une quelconque des revendications précédentes, **caractérisée en ce qu'**au moins un raccordement (28) électrique de l'au moins un système de chauffage (24) est tiré sur ou dans le tablier (2) jusqu'à une extrémité (14) supérieure du tablier (2).

6. Porte rapide selon l'une quelconque des revendications précédentes, **caractérisée en ce que** l'au moins un système de chauffage est une natte chauffante (24) électrique, qui s'étend de la zone d'appui jusqu'à une extrémité (14) supérieure du tablier (2), un raccordement (28) électrique de la natte chauffante (24) se situant de préférence sur l'extrémité (14) supérieure.

7. Porte rapide selon l'une quelconque de revendications précédentes, **caractérisée en ce que** le tablier (2) est conçu sous la forme d'un double tablier, pourvue de deux parties (4, 6) de tablier s'étendant à la parallèle et écartées l'une de l'autre, qui sur leurs extrémités inférieures sont assemblées l'une avec l'autre dans la zone d'appui et sont assemblées de préférence dans une déviation (8) curviligne.

8. Porte rapide selon la revendication 7, **caractérisée en ce que** l'au moins un système de chauffage (24) est placé au moins dans la zone de la déviation (8).

9. Porte rapide selon la revendication 7 ou 8, **caractérisée en ce que** l'au moins un système de chauffage, de préférence sous la forme d'une natte chauffante (24) électrique s'étend au moins sur une première des deux parties (4, 6) de tablier et sur la déviation (8).

10. Porte rapide selon l'une quelconque des revendications 7 à 9, **caractérisée en ce qu'**une première des deux parties (4, 6) de tablier est immobilisée sur son extrémité (14) supérieure et une deuxième des deux parties (4, 6) de tablier est assemblée sur son extrémité (14) supérieure avec l'arbre (18) rotatif.

11. Porte rapide selon la revendication 10, **caractérisée en ce qu'**un raccordement (28) électrique de l'au moins un système de chauffage (24) se situe dans la zone de l'extrémité (14) supérieure de la première partie (4) de tablier.

12. Porte rapide selon l'une quelconque des revendications précédentes, **caractérisée en ce que** sur au moins une surface, le tablier (2) est muni d'une couche (36) étanche à la diffusion de vapeur.
